# EUROPÄISCHE PATENTSCHRIFT

(11) **EP 1 307 393 B1**
(45) Veröffentlichungstag und Bekanntmachung des Hinweises auf die Patenterteilung: **22.03.2006**
(21) Anmeldenummer: 01969559.2
(22) Anmeldetag: 31.07.2001
(51) Int. Cl.: B65H 19/26, B65H 19/28, B65H 19/22

(54) **VERFAHREN UND VORRICHTUNG ZUM DURCHTRENNEN EINER LAUFENDEN MATERIALBAHN UND ZUM FESTLEGEN DES NACHLAUFENDEN BAHNANFANGS AUF EINER WICKELHÜLSE**
METHOD AND DEVICE FOR CUTTING THROUGH A RUNNING WEB OF MATERIAL AND FOR FIXING THE START OF THE FOLLOWING WEB SECTION ON A CORE
PROCEDE ET DISPOSITIF POUR COUPER UNE BANDE DE MATERIAU EN COURS D'ENROULEMENT ET POUR FIXER L'EXTREMITE DE LA BANDE RESTANT A ENROULER SUR UN MANDRIN DE BOBINAGE

(30) Priorität: 07.08.2000 DE 10038423; 31.10.2000 CH 21252000; 29.11.2000 DE 10059338
(43) Veröffentlichungstag der Anmeldung: 07.05.2003
(62) Teilanmeldung aus: 05025665.0
(73) Patentinhaber: Windmöller & Hölscher KG, 49525 Lengerich (DE)
(72) Erfinder: ACHELPOHL, Fritz, 49536 Lienen (DE); LOOSER, Gottlieb, LI-9496 Balzers (LI)
(74) Vertreter: Gossel, Hans K.
(86) Internationale Anmeldenummer: PCT/EP2001/008869
(87) Internationale Veröffentlichungsnummer: WO 2002/012101

(56) Entgegenhaltungen:
- WO-A-99/06313
- DE-B- 1 274 853

## Beschreibung

Die Erfindung betrifft ein Verfahren zum Durchtrennen einer zu einer angetriebenen Wickelrolle laufenden Materialbahn und zum Festlegen des nachlaufenden Bahnanfangs auf einem Wickelkern oder einer Wickelhülse nach dem Oberbegriff des Anspruchs 1 und eine Vorrichtung zur Durchführung dieses Verfahrens.

Kontinuierlich hergestellte Materialbahnen, beispielsweise in einer Blasfolienanlage hergestellte flachliegende Schlauchbahnen oder einlagige Bahn en aus thermoplastischem Kunststoff, müssen zur Speicherung und Handhabung zu Wickelrollen aufgewickelt werden. Hierbei muß die jeweils zu einer Wickelrolle laufenden Bahn nach dem Fertigwickeln einer Wickelrolle durchtrennt und der Bahnanfang der nachlaufenden Bahn zum Anwickeln auf einen Wickelkem oder einer Wickelhülse festgelegt werden, um den Wickelvorgang ohne Störung oder Umleitung der kontinuierlich zugeführten Bahn fortsetzen zu können.

Ein Wickelverfahren, eine Bahntrennvorrichtung und ein Bahnwickler sind grundsätzlich bereits aus der WO 99/06313 A bekannt. Auch die DE-B-1 274 853 beschäftigt sich mit einer Aufwickelvorrichtung für Bahnen, vorzugsweise für mit hoher Geschwindigkeit zugeführte Papierbahnen.

Es ist bekannt, den Anfang einer zu einer Wickelrolle aufzuwickelnden Bahn auf eine Wickelhülse aufzuwickeln, die zum Festlegen des Bahnanfangs mit einem Klebstoffauftrag versehen ist.

Um diesen mit einem zusätzlichen Aufwand aufzubringenden Klebstoffauftrag zu vermeiden, sind auch Vorrichtungen zum kleberlosen Anwickeln von Bahnen auf Wickelhülsen bekannt. Eine bekannte Vorrichtung zum kleberlosen Anwickeln eines Bahnanfangs auf einen Wickelkem oder eine Wickelhülse besteht aus einer an eine mit Saugbohrungen in ihrem Mantel versehene Zuführungswalze angestellte Wikkelhülse, auf die nach dem Durchtrennen der Bahn der dadurch gebildete Bahnanfang dadurch aufgewickelt wird, daß in den Walzenspalt zwischen der Zuführungswalze und der Wickelhülse ein Saugkasten eingefahren wird, der an einer verlängerten Kante mit einem die Bahn durchtrennenden Messer und anschließend an das Messer mit einer schalenfönnig gekrümmten Wand versehen ist, die mit einem Bereich des Umfangs der Wickelhülse einen schalenförmig gekrümmten Kanal bildet, an dessen vorderem Ende im Bereich des Walzenspalts durch den Saugkasten Luft in der Weise angesaugt wird, daß der Bahnanfang in den Führungskanal hineingesaugt wird, und dadurch an der Wickelhülse festgelegt wird, daß der Bahnanfang in den Spalt zwischen der Zuführungswalze und der Wickelhülse einläuft, in der er von der nachlaufenden Bahn überdeckt wird, so daß der Bahnanfang nach einer Windung auf der Wickelhülse festgelegt ist.

Ein besonderes Problem bei der Anwicklung von Wickelkemen oder Wickelhülsen mit einem Bahnanfang besteht jedoch darin, daß die zu Wickelrollen aufzuwickelnden Bahnen asymmetrisch sind, was bedeutet, daß sie Seiten mit unterschiedlichen Eigenschaften besitzen. Je nach der Weiterverarbeitung der zu Wickelrollen aufgewickelten Bahnen ist es daher erwünscht, daß die eine oder die andere Seite auf der Wickelrolle außen liegt. Um Wickelrollen herstellen zu können, auf denen die Bahnen mit wechselnden Außenseiten, also einmal mit der einen und zum anderen mit der anderen außen liegenden Seite aufgewickelt werden, ist es erforderlich, die Zuführungswalze und den Wickelkem oder die Wickelhülse mit entgegengesetzten Drehrichtungen anzutreiben, was es erforderlich macht, den durch Trennung der Bahn gebildeten Bahnanfang der Wickelhülse je nach Drehrichtung aus einander entgegengesetzten Richtungen von der Zuführungswalze zuzuführen. Eine derartige Zuführung des Bahnanfangs zu der Wickelhülse aus einander entgegengesetzten Richtungen ist bei der bekannten Vorrichtung nicht möglich.

Aufgabe der Erfindung ist es daher, ein Verfahren der eingangs angegebenen Art zu schaffen, die es ermöglicht, den Bahnanfang einer zu einer Wickelrolle aufzuwickelnden Bahn zu einem Wickelkem oder einer Wickelhülse in der Weise je nach Drehrichtung etwa tangential zuzuführen, daß die Bahn wahlweise mit der einen oder der anderen Seite außenliegend zu einer Wickelrolle aufgewickelt werden kann.

Erfindungsgemäß wird diese Aufgabe bei einem Verfahren der eingangs angegebenen Art durch die Merkmale des Anspruchs 1 gelöst.

Eine erste Vorrichtung zum Durchführen des Verfahrens nach Anspruch 1 mit einer die Bahn zu der Wickelrolle führenden Führungseinrichtung, mit einem die Bahn durchtrennenden Messer und mit Mitteln zum Umleiten des Bahnanfangs von der Führungseinrichtung auf die angetriebene Wickelhülse und mit einem Führungskanal zum Herumlegen der Bahn um die Wickelhülse zeichnet sich erfindungsgemäß dadurch aus, daß die Führungseinrichtung zum Wickeln der Bahn mit wechselnden Außenseiten auf die Wickelhülse und die Wickelhülse oder der Wickelkem miteinander entgegengesetzten Födereinrichtungen antreibbar sind. Nach dieser ersten Ausführungsform der erfindungsgemäßen Vorrichtung ist es somit nur nötig, die Bahn mit der einen oder der anderen Seite außenliegend der Führungseinrichtung, vorzugsweise einer Zuführungswalze, unter Umkehrung der Förder- bzw. Drehrichtung zuzuführen, so daß die Bahn mit der einen oder der anderen Seite außenliegend auf den Wickelkem oder die Wickelhülse aufgewickelt wird. Dabei ist der Wikkelkem oder die Wickelhülse in beiden Drehrichtungen ausgehend von der Einleitungsstelle des Bahnanfangs mit Führungskanälen zu versehen, die den Bahnanfang in der Weise um den Wickelkern oder die Wickelhülse herumlegen, daß er nach einer Windung von der einlaufenden überdeckenden Bahn festgelegt wird.

Nach einer bevorzugten Ausführungsform ist vorgesehen, daß die Führungseinrichtung aus einer angetriebenen Saugwalze mit einem aus einem- axial verlaufenden Spalt des Mantels ausfahrbaren Trennmesser und beidseits des Spalts aus schwenkbar angeordneten Mantetschalen besteht, die den aus dem Hüllzylinder ausgehobenen Bahnanfang je nach Laufrichtung der Bahn links oder rechts herum in den Führungskanal einleiten. Um also eine Bahn mit der gewünschten Seite au-ßenliegend zu einer Wickelrolle aufwickeln zu können, ist es nur erforderlich, die Bahn mit der gewünschten Seite auf die Saugwalze aufzugeben und die Bahn sodann mit Links- oder Rechtsdrehung auf den Wickelkern oder der Wickelhülse anzuwickeln und anschließend fertigzuwickeln.

Nach einer Weiterentwicklung der Erfindung ist vorgesehen, daß die Wickelhülse konzentrisch und unter Bildung des aus seinem Ringraum bestehenden Führungskanals von einem zylindrischen Gehäuse eingefaßt ist, das mit einem axialen Einlaufspalt für den Bahnanfang versehen ist

Zweckmäßigerweise besteht das zylindrische Gehäuse aus zwei schwenkbar gelagerten Gehäuseschalen, die im ausgeschwenkten Zustand die Wickelhülse freigeben. Auf diese Weise läßt sich die Wickelhülse einfach in das zylindrische Gehäuse einführen und von diesem auch wieder freigeben.

Die Wickelhülse selbst wird in bekannter Weise mit einem Antrieb versehen, so daß sie mit derselben Umfangsgeschwindigkeit rotiert wie die Zuführungswalze.

Nach einer weiteren bevorzugten Ausführungsform, für die als Vorrichtung zum Umleiten des vorderen Endes einer Materialbahn selbständiger Schutz beansprucht wird, ist vorgesehen, daß die schwenkbaren Mantelschalen aus einem kammartigen Rost bestehen, dessen in Umfangsrichtung, zum Spalt hin frei auslaufenden Finger im ausgeschwenkten Zustand entsprechend versetzt angeordnete Finger durchsetzen, die beidseits die Kantenbereich des Einlaufspalts des Gehäuses bilden. Die einander kammartig durchsetzenden Finger der vorderen Kanten der schwenkbaren Mantelschalen und der vorderen Kanten des zylindrischen Gehäuses beidseits des Einlaufspalts heben beim Durchlauf des Bahnanfangs diesen von der Zuführungswalze ab und leiten diesen in den aus einem Ringraum bestehenden Führungskanal ein, so daß der Bahnanfang um die Wickelhülse herumgeleitet wird, bis er von der nachlaufenden Bahn überdeckt und festgeklemmt wird.

Nach einer weiteren bevorzugten Ausführungsform ist vorgesehen, daß zur Verlagerung des Einlaufspalts das Gehäuse um die Mittelachse der Wickelhülse schwenkbar gelagert ist. Durch entsprechende Verschwenkung des Gehäuses kann jeweils die eine oder die andere den Einlaufspalt des Gehäuses begrenzende Kante, die vorzugsweise durch rostartig angeordnete Finger gebildet ist, derart zur Zuführungswalze bzw. der jeweils aus dieser ausgeschwenkten Mantelschale ausgerichtet werden, daß der Bahnanfang von der Zuführungswalze abgehoben und zur Umschlingung der Wickelhülse in den diese umgebenden Führungskanal eingeleitet wird.

Zweckmäßigerweise ist ein Schwenkantrieb für die Gehäuseschalen vorgesehen, durch den diese zwischen ihrer geöffneten und ihrer geschlossenen Stellung verschwenkbar sind. Der Schwenkantrieb kann aus mit ihren einen Enden an den Gehäuseschalen angelenkten Lenkern bestehen, an deren gelenkig miteinander verbundenen anderen Ende ein Pneumatikzylinder angelenkt ist

Um die Anlage des Bahnanfangs in dem Führungskanal um die Gehülse herum zu verbessern, kann jede der Gehäuseschalen an einer geeigneten Stelle mit Saugdüsen versehen sein. Die von den Saugdüsen angesaugte Luft unterstützt das Herumlegen des Bahnanfangs um die Wickelhülse und den Einlauf des Bahnanfangs in den durch die nachlaufende Bahn mit dieser gebildeten Zwickel.

Nach einer anderen Ausführungsform ist vorgesehen, daß die Gehäuseschalen mit Blasluftdüsen versehen sind, die etwa tangential in Laufrichtung des zugeführten Bahnanfangs Blasluft in den Führungskanal einblasen und das vorauslaufende Bahnende gestreckt um die Wickelhülse herumführen, bis es von der überdeckenden Bahn festgeklemmt wird. Die Blasluft vermeidet Probleme, die bei der Saugluft dadurch entstehen können, daß die Bahn an den Saugdüsen gestoppt wird.

Die die Mantelschalen aus dem Zuführungszylinder herausschwenkenden Antriebe können aus Pneumatikzylindern bestehen.

Nach einer erfinderischen Weiterbildung, für die als Vorrichtung zum Trennen einer laufenden Bahn durch einen quer verlaufenden Schnitt selbständiger Schutz beansprucht wird, ist vorgesehen, daß das Messer aus einzelnen in gleichen Abständen an einem Messerbalken befestigten Messern besteht und daß der Messerbalken in axialen Führungen der Walze derart geführt ist, daß er die Messer radial ausfährt, in axialer Richtung bewegt und wieder radial einfährt. Um einen sauberen Schnitt zu gewährleisten, muß dabei die axiale Bewegung der Messer in ihrem ausgefahrenen Zustand mindestens so groß sein, wie der gegenseitige Abstand der Messer.

Zweckmäßigerweise ist der Messerbalken im Bereich seiner Enden mit Rollenpaaren versehen, die in trapezförmigen Führungen der Zuführungswalze laufen.

Werden die Messer jedoch bei dem Ausführen des Trennschnitts parallel zu der Achse des Messerzylinders geführt, kann es zu Störungen bei dem Schnitt kommen, wenn in der zu schneidenden Bahn Materialanhäufungen vorhanden sind. Derartige Materialanhäufungen können sich in Bahnen aus Kunststoffolie beispielsweise aus Dickstellen oder den Faltkanten von Seitenfalten ergeben. In Bahnen aus beliebigem Material bilden Materialanhäufungen für die Messer gleichsam Stoßkanten, die eine saubere Ausführung des Schnitts behindern. Um auch dann einen sauberen Trennschnitt ausführen zu können, wenn die Messer beim Schneiden der Bahn auf Materialanhäufungen stoßen, ist in weiterer Ausgestaltung der Erfindung vorgesehen, daß sich die Radial- und Axialbewegungen der Messer einander überlagem. Diese Überlagerung führt dazu, daß die Messer beim Schneiden eine Bewegung in der Ebene der zu schneidenden Bahn und zusätzlich eine dieser Bewegung überlagerte Bewegung ausführen, die senkrecht zu der Ebene ist. Da also die Messer Schnittbewegungen in der Ebene der Bahn und quer zu dieser ausführen, ist ein sauberer Schnitt auch dann gewährleistet, wenn die Messer auf Materialanhäufungen stoßen.

Zweckmäßigerweise ist der Messerbalken in Kurvenführungen, beispielsweise kreisbogenförmigen Führungen, des Saug- und Messerzylinders geführt.

Nach einer anderen Ausgestaltung ist vorgesehen, daß der Messerbalken an mit einem Schwenkantrieb versehenen Parallellenkern gelagert ist, die Messer auf einer kreisbogenförmigen Bahn verschwenken.

Die Erfindung betrifft insbesondere auch das Wickeln kontinuierlich laufender Materialbahnen, vorzugsweise Folienbahnen auf Basis von synthetischen oder halbsynthetischen Polymeren, auf eine Folge von Wickelhülsen mit Hilfe einer Wickelvorrichtung, die eine Wickelwalze, mindestens eine Umlenkwalze und mindestens eine Trennvor-richtung besitzt.

Für einen kontinuierlichen Betrieb ist es erforderlich, daß das Auswechseln der fertig bewickelten Hülsen durch frische Hülsen ohne Unterbrechung des Vorlaufs der oft mit hohen Geschwindigkeiten von einigen hundert Metern pro Minute laufenden Materialbahn erfolgt. Solche Materialbahnen werden z. B. von kontinuierlich arbeitenden Folienherstellungs- oder/und Folienbeschichtungsmaschinen ausgestoßen und müssen dementsprechend kontinuierlich auf eine Folge von Folienwickein gewickelt werden. Hierzu sind verschiedene Systeme bekannt, siehe z. B. EP 0 017 277 (US 4 191 341), US 4 693 157 und EP 0 394 197 (US 4 852 820)

Das Anwickeln der leeren Hülsen erfordert eine sichere Verbindung der Hülse mit dem vorderen Endes eines neuen Abschnitts der Materialbahn, das sich bei Quertrennung der Bahn zusammen mit dem auf den vollen Wickel auflaufenden hinteren Endes des vorangehenden Bahnabschnitts bildet. Dies ist keine triviale Aufgabe und verursacht Probleme, weil der Vorgang sehr rasch und mit großer Sicherheit erfolgen muß. Hierzu sind verschiedene Methoden bekannt, z.B. das Anlegen und Ankleben der Folienbahn an Klebstoffbereichen auf der Wickelhülse, das klebfreie elektrostatische Anlegen und das klebfreie Anlegen mit Hilfe eines Druckluftstromes.

Vom Erfinder wurde hierzu in WO 9906313 ein Verfahren und eine Vorrichtung beschrieben, bei der das Anwickeln mit einer schlitzförmig sich über die Bahnbreite erstreckenden Öffnung mit einem bogenförmigen Saugluftstrom erzielt wird, der den erforderlichen Kontakt des vorderen Endes des neuen Bahnabschnittes mit der frischen Wickelhülse bewirkt und eine klebfreie Verbindung der Folienbahn mit der Wickelhülse ermöglicht.

Diese bekannte Vorrichtung kann aber nicht ohne weiteres für Wickler verwendet werden, bei denen eine gegebene Materialbahn wahlweise im Uhrzeigersinn und entgegen dem Uhrzeigersinn, d.h. "bi-direktional", auf die Wickelwalze geführt werden kann. Ein Wickler, der ein solches bi-direktionales Wickeln ermöglicht, wird insbesondere für das Wickeln von Folienbahnen benötigt, die auf ihren beiden Seiten eine unterschiedliche Beschaffenheit haben, z. B. nur einseitig oder auf beiden Seiten unterschiedlich beschichtet sind. Je nach Art der Verwendung und/oder Weiterverarbeitung wünschen die Abnehmer, daß bei den Folienwickel jeweils die eine oder die andere Seite an der Außenseite der Folienwickel liegt.

Eine weitere Aufgabe der Erfindung ist es daher, ein bi-direktionales Wickeiverfahren und eine zur Durchführung dieses Verfahrens geeignete Vorrichtung anzugeben, wobei das Anwickeln ebenfalls mit der grundsätzlich aus WO 9906313 bekannten Saugluftstrommethode bewerkstelligt werden kann.

Diese Aufgabe wird gemäß einer weiteren Ausführungsform der Erfindung durch ein Bahnwickelverfahren gelöst, d.h. durch ein Verfahren zum Aufwickeln einer kontinuierlich laufenden Materialbahn auf eine Folge von Wickelhülsen mittels einer Wickelvorrichtung, die eine Wickelwalze, mindestens eine Umlenkwalze und mindestens eine Trennvorrichtung besitzt; dabei wird das bei Betätigung der Trennvorrichtung gebildete vordere Ende der laufenden Materialbahn durch einen Saugluftstrom an der Wickelhülse angewickelt; zum erfindungsgemäßen Betrieb der Wikkelvorrichtung als bi-direktionaler Wickler wird für das Anwickeln jeder Wickelhülse eine diese Wickelhülse umfassende Glocke verwendet, die von zwei länglichen Schalen gebildet wird, die zum Schließen und Öffnen der Glocke beweglich miteinander verbunden sind; jede der Schalen besitzt nahe ihrem beweglichen Ende einen sich mindestens annährend Ober die Länge der Wickelhülse erstreckenden Saugschlitz, und es wird jeweils nur einer der beiden Saugschlitze, vorzugsweise der in Drehrichtung der Wickelwalze stromabwärts liegende Saugschlitz, zum Anwickeln betätigt; die mindestens eine Trennvorrichtung ist im Inneren der Wickelwalze angeordnet

Eine solche, im Inneren einer Wickelwalze angeordnete Trennvorrichtung, die eine glatte und sichere Bahntrennung auch bei hohen Arbeitsgeschwindigkeiten von einigen hundert Metern pro Minute, typisch im Bereich bis etwa 10 m/sec, ermöglicht, ist nach Wissen des Erfinders bisher nicht bekannt.

Daher betrifft die Erfindung in einer zweiten Ausführungsform eine Bahntrennvorrichtung, d.h. eine Trennvorrichtung zur Verwendung in einer Bahnwickelvorrichtung der eben umschriebenen Art, wobei die Trenneinrichtung im Inneren der Wikkelwalze an einem über die Arbeitsbreite sich erstreckenden Schlitz des Mantels der Wickelwalze angeordnet ist und eine Mehrzahl von miteinander in Bewegungsverbindung stehenden spitzen Trennelementen besitzt, die zum Bewirken des Trennvorgangs durch den Mantel der Wickelwalze in radialer Richtung nach außen und mindestens annähernd parallel zur Achse der Wickelwalze in axialer Richtung beweglich ausgebildet sind, wobei die Länge der Bewegung jedes Trennelementes in axialer Richtung so gewählt ist, daß die Materialbahn durchgehend quer zertrennt wird. Mit einer solchen Trennvorrichtung ist eine glatte und sichere Quertrennung der Bahn auch bei Bahnlaufgeschwindigkeiten von bis etwa 10 m/sec oder unter Umständen sogar mehr möglich.

Bahntrennvorrichtungen mit einer Mehrzahl von spitzen Trennelementen sind an sich bekannt, z.B. aus der oben genannten Patentschrift US 4 852 820, bewirken den Trennvorgang aber nicht durch eine zweidimensionale Bewegung sondem nur durch eine radiale Bewegung. Die dort beschriebene Ausbildung der Spitzen und Schneiden bevorzugter Trennelemente ist jedoch auch für die vorliegende Erfindung geeignet, weshalb diesbezüglich auf die eben genannte Schrift verwiesen wird.

Gemäß einer dritten Ausführungsform betrifft die Erfindung einen Bahnwickler, d.h. eine
Vorrichtung zum Aufwickeln einer kontinuierlich laufenden Materialbahn auf eine Folge von Wickelhülsen mit einer Wickelwalze, mindestens einer Umlenkwalze, mindestens einer Trennvorrichtung und einer Einrichtung, um das bei Betätigung der Trennvorrichtung gebildete vordere Ende der laufenden Materialbahn durch einen Saugluftstrom an der Wickelhülse anzuwickeln; die erfindungsgemäß für bidirektionalen Betrieb geeignete Wickelvorrichtung besitzt eine die jeweils anzuwikkelnde Wickelhülse umfassende und von zwei länglichen Schalen gebildete Glocke, wobei jede der Schalen nahe ihrem freien, d.h. nicht mit der anderen Schale verbundenen Ende, einen sich mindestens annährend über die Länge der Wickelhülse erstreckenden Saugschlitz hat; die Glocke besitzt femer Einrichtungen, um einen der beiden Saugschlitze, vorzugsweise den jeweils in Drehrichtung der Wickelwalze stromabwärts liegenden Saugschlitz, zum Anwickeln zu betätigen und die Trennvorrichtung liegt im Inneren der Wickelwalze.

Die Erfindung ist grundsätzlich für das kontinuierliche Wickeln von Bahnen aus unterschiedlichen Werkstoffen, wie Papier Textilmaterial und Metallfolien, geeignet, wird aber insbesondere im Zuge der Herstellung und/oder Verarbeitung von endlosen Folien oder Bändern auf Grundlage von synthetischen oder halbsynthetischen Polymeren verwendet, wie den bekannten endlosen Folienbahnen auf Basis von Cellulose und Cellulosederivaten, Polyalkylenen, Polyestern, Polyäthem, Polyurethanen, Polyamiden und dergleichen, insbesondere wenn diese Folien Auf ihren beiden Seiten eine unterschiedliche Oberflächenbeschaffenheit haben.

Zweckmäßigerweise wird die Materialbahn durch einen im lnnem der Wickelwalze anliegenden Unterdruck in Kontakt mit der Wickelwalze gehalten wird, deren Mantel in an sich bekannter Weise mit Durchbrechungen versehen ist, eine relativ rutschfeste Oberfläche hat und z.B. einen Gummibelag tragen kann. Das erfindungsgemäße Verfahren kann mit Bahnlaufgeschwindigkeiten in einem typischen Bereich von etwa 30 - 400 Meter pro Minute oder mehr betrieben werden. Dabei ist es vorteilhaft, wenn die Geschwindigkeit des Luftstroms am jeweils betätigten Saugschlitz mindestens zweimal und vorzugsweise mindestens dreimal höher ist, als die Laufgeschwindigkeit der Materialbahn. Vorzugsweise wird der Saugluftstrom dabei so gelenkt, daß er mindestens etwa 3/4 des Umfangs der Wickelhülse (d.h. mindestens 270°) umströmt.

Ferner ist es zweckmäßig, wenn die Materialbahn bei Betätigung der Trenneinrichtung an mindestens etwa über die Hälfte des Umfangs der Wickelwalze an dieser anliegt, d.h. mindestens annähernd 180° der Wickelwalze umfaßt. Gegebenenfalls kann die innen in der Wickelwalze liegende Trenneinrichtung in einer Kammer liegen; die gegen das Innere der Wickelwalze abgeschlossen ist, praktisch nur über einen entsprechenden Schlitz und bei Bedarf geeignete Durchbrtechungen in der Wand der Wickelwalze mit der Umgebungsluft in Verbindung stehen kann. Bei Einleitung eines Bahntrennvorgangs kann die Kammer mit mit Druckluft versorgt werden, um die Haftung der Bahn an der Wickelwalze mindestens aufzuheben bzw. die beim Trennvorgang gebildeten Bahnenden in radialer Richtung nach außen zu beschleunigen.

Die Versorgung der Wickelvorrichtung mit frischen Wickelhülsen aus einem Magazin ist Stand der Technik, ebenso die Anordnung der Hülsen auf einem Wickelkem und die Überführung der Hülsen und Kerne aus dem Magazin in die Positionen für das Anwickeln und Fertigwickeln. Zweckmäßigerweise wird die jeweils an der Wikkelwalze anliegende Wickelhülse bzw. der sie tragende Kern in an sich bekannter Weise und mit an sich bekannten Mitteln zentral in einer Richtung angetrieben, die der Arbeitsrichtung der Wickelwalze entgegengesetzt ist.

Die Glocke ist mit einer Quelle für Unterdruck, auch "Vakuumquelle" genannt, und mit Bewegungsmitteln zum Öffnen und Schließen verbunden. Geeignete Vakuumquellen, z.B. Vakuumpumpen, gehören hier ebenso zum Stand der Technik, wie die erforderlichen Bewegungsmittel und bedürfen hier keiner eingehenderen Beschreibung. Der anliegend Unterdruck liegt typisch im Bereich von etwa minus 250 bis etwa minus 900 mBar.

Der unter der Wirkung dieses Unterdrucks im Inneren der Glocke erzeugte Saugluftstrom kann femer in der aus der oben genannten WO 9906313 bekannten Weise durch seitliche Zuströme von Umgebungsluft unterstützt werden. Die Form der die Glocke bildenden Schalen ist erfindungsgemäß generell so ausgebildet, daß zwischen den Innenwänden der Schalen und der frischen Wickelhülse ein ringförmiger Spalt für den Durchgang des Saugluftstromes entsteht. Allgemein hat der Saugluftstrom in diesem Spalt beim jeweils anliegenden Unterdruck eine Strömungsgeschwindigkeit, die im typischen Fall mindestens etwa doppelt so groß ist, wie die Laufgeschwindigkeit der Folienbahn. Bei Anordnung der Saugschlitze am Ende dieses ringförmigen Saugluftkanals kann das bei Bahntrennung entstehende vordere Ende von dem Saugluftstrom um nahezu den gesamten Umfang der Wikkelhülse geführt werden, vorzugsweise um mindestens etwa 270° dieses Umfangs.

Es ist an sich möglich, mit mehr als nur einer Glocke für das Anwickeln zu arbeiten, doch wird in der Regel aus Gründen der konstruktiven Einfachheit die Verwendung einer einzigen Glocke bevorzugt. Die Glocke bzw. jede Glocke ist dabei normalerweise zwischen einer Ruhestellung und einer Arbeitsstellung beweglich, was mit hierzu an sich bekannten Mitteln bewerkstelligt werden kann. Ferner können die zur Durchführung des erfindungsgemäßen Verfahrens bzw. die zum Betrieb der Vorrichtung erforderlichen Bewegungsabläufe in an sich bekannter Weise mit üblichen pneumatisch, hydraulisch oder elektrisch betätigten Bewegungsmitteln durchgeführt werden. Dies liegt im Bereich des Fachmännischen und bedarf hier keiner besonderen Erläuterung Ausführungsbeispiele der Erfindung werden nachstehend anhand der Zeichnung näher erläutert. In dieser zeigt
- Fig. 1: eine Stimansicht einer schematisch dargestellten Vorrichtung zum kontinuierlichen Aufwickeln einer laufenden Materialbahn zu Wickelrollen, auf die die Bahn wahlweise mit der einen oder der anderen Seite außenliegend aufgewickelt wird, in einem Zustand, in dem eine Wickelrolle nahezu fertig gewickelt ist,
- Fig. 2: die Vorrichtung nach Fig. 1, in der eine Wickelhülse mit angewickeltem Bahnanfang aus ihrer Anwickelstellung in ihre Stellung zum Fertigwickeln der Wickelrolle verfahren ist,
- Fig. 3: einen Querschnitt durch den die Bahn zuführenden Saug- und Messerzylinder mit einer in ihrer Anwickelstellung befindlichen Wickelhülse in einem Zustand, in dem die über den Zylinder laufende Bahn mit einem Quertrennschnitt versehen ist,
- Fig. 4: eine der Fig. 3 entsprechende Darstellung, in der eine ausschwenkbare Mantelschale den nachlaufenden Bahnanfang zur Einführung in den die Wickelhülse umgebenden Führungskanal ausgehoben hat,
- Fig. 5: eine den Fig. 3 und 4 entsprechende Darstellung, in der der Bahnanfang in den die Wickelhülse umgebenden Führungskanal eingeführt ist,
- Fig. 6: einen Längsschnitt durch den Saug- und Messerzylinder, aus der der die Messer tragende Messerbalken ersichtlich ist,
- Fig. 7: einen vergrößerten Ausschnitt aus Fig. 6,
- Fig. 8: einen Axialschnitt durch den Saug- und Messerzylinder mit Wickelhülse im ausgehobenen Zustand der Finger einer Messerschale nach Fig. 4 ,
- Fig. 9: einen vergrößerten Ausschnitt aus Fig. 8,
- Fig. 10: einen den Fig. 6 und 7 entsprechenden Längsschnitt durch den Saug- und Messerzylinder, der mit kreisbogenförmigen Führungen für Messerbalken versehen ist,
- Fig. 11: einen der Fig. 10 entsprechenden Längsschnitt, bei dem der Messerbalken durch endseitige Parallellenker verschwenkbar ist,
- Fig. 12: eine schematische Darstellung eines zweiten erfindungsgemäßen Wickelverfahrens mit einer erfindungsgemäßen Wickelvorrichtung in einer ersten Wickelrichtung, wobei sich die Anwickelglocke in Ruhestellung befindet und geöffnet ist,
- Fig. 13: eine ähnliche Darstellung wie in Fig.12, jedoch bei Betrieb in einer zweiten Wickelrichtung, wobei sich die Anwickelglocke in Arbeitsstellung befindet und die Schalen um eine frische Wickelhülse geschlossen sind,
- Fig. 14: die Anwickeiglocke in schematischer Darstellung mit geöffneten Schalen und
- Fig. 15: die Anwickelglocke von Fig. 14 mit einer von den Schalen umschlossenen und an der Wickelwalze anliegenden frischen Wickehülse,
und
- Fig. 16: die halbschematische Darstellung eines Beispiels einer erfindungsgemäßen Bahntrenntrenneinrichtung.

Aus Fig. 1 sind Stimansichten des Saug- und Messerzylinders 1, der in ihrer Anwickelstellung befindlichen Wickelhülse 2 und der nahezu fertig gewickelten Wickelrolle 3 ersichtlich. Die kontinuierlich zugeführte Materialbahn 4 wird dem Saug- und Messerzylinder 1. über die Umlenkwalze 5 zugeführt. Sie läuft sodann etwa über den halben Umfang des Saug- und Messerzylinders 1 und wird dann zu der Wickelrolle 3 aufgewickelt, wobei der Wickelkem oder die Wickelhülse und die sich auf dieser bildende Wickelrolle zu ihrem Antrieb unmittelbar an dem Umfang des Saug- und Messerzylinders angestellt sein kann. Wird die sich bildende Wickelrolle unmittelbar von dem Saug- und Messerzylinder 1 angetrieben, handelt es sich um einen sogenannten Kontaktwickler. Die Wickelrolle kann aber auch durch einen sogenannten Spalt-Wickler gebildet werden, bei dem die Wickelrolle oder deren Wickelkem oder Wickelhülse mit einem eigenen Antrieb versehen ist.

Der nicht dargestellte Ständer der Wickelrolle 3 wird über Führungen 6 auf gestellfesten Stangen oder Schienen 7 in der Weise geführt, daß sich die Wickelrolle 3 entsprechend der Zunahme ihres Durchmessers von dem Saug- und Messerzylinder 1 entfernt.

Soll die Bahn zu einer Wickelrolle 3 aufgewickelt werden, in der die andere Bahnseite außen liegt, läuft die Bahn 4 von der Umlenkrolle 5 in Richtung des Pfeils A Über die weitere Umlenkrolle 8 auf den Saug- und Messerzylinder 1 unter Umkehr der Drehrichtung auf, wobei der entsprechende Bahnverlauf gestrichelt eingezeichnet ist.

Aus Fig. 2 ist der Zustand ersichtlich, in dem die kontinuierlich zugeführte Bahn mit einem quer verlaufenden Trennschnitt versehen und der dadurch gebildete Bahnanfang auf die Wickelhülse 2 angewickelt ist, die sodann aus ihrer aus Fig. 1 ersichtlichen Anwickelstellung in ihre aus Fig. 2 ersichtliche Stellung längs der gekrümmten Bahn 9 verfahren worden ist, in der sie sich in einem Wickelgestell zur Fertigwicklung befindet.

In Fig. 1 ist die Wickelhülse 2 von einem aus zwei kiappbaren Gehäuseschalen 11, 12 bestehenden Gehäuse 10 eingefaßt, das die Wickelhülse 2 unter Bildung eines Führungskanals 13 konzentrisch umgibt. Zwischen den Stimkanten der zu einem Gehäuse 13 geschlossenen-Gehäuseschalen 11,12 ist ein Einlaufspalt 14 gebildet, in den der durch einen Quertrennschnitt gebildete Bahnanfang je nach Drehrichtung von links oder von rechts kommend einläuft. Dabei wird die jeweils den Bahnanfang von dem Saug- und Messerzylinder abhebende Kante des Einlaufspalts 14 in eine Durchmesserebene 15 des Saug- und Messerzylinders verschwenkt, in der die Kante dem Mantel des Saug- und Messerzylinders am stärksten angenähert ist.

Der Wickelkern oder die Wickelhülse 2 ist mit ihren Wellenzapfen in einer Lagerschale 16 gelagert und in bekannter und nicht dargestellter Weise mit einem Antrieb versehen. Aus Fig. 3 sind der Saug- und Messerzylinder 1 und die Wickelhülse 2 mit dem diese einfassenden Gehäuse 3 in der aus Fig. 1 ersichtlichen Stellung ersichtlich, in der die Bahn 4 durch einen Quertrennschnitt bereits getrennt ist und sich die Wickelhülse 2 in ihrer Anwickelstellung befindet.

Der Saug- und Messerzylinder 1 besitzt einen Stahlmantel 20, der durch Stimscheiben 21 geschlossen ist, der die den Saug- und Messerzylinder lagernden und antreibenden Wellenzapfen 22 trägt. Der Stahlmantel 20 ist in axial verlaufenden Reihen mit Saugluftbohrungen 23 versehen. Der Innenraum des Saug- und Messerzylinders 1 ist durch eine Leitung und eine Drehdurchführung in bekannter Weise an eine Saugluftquelle angeschlossen.

Der Mantel 20 des Saug- und Messerzylinders 1 ist mit einem vorzugsweise aufvulkanisiertem Überzug 24, den die Saugbohrungen 23 ebenfalls durchsetzen, aus Gummi oder einem anderen elastomeren Material versehen.

Der Stahlmantel 20 einschließlich der diesen einfassenden Beschichtung 24 ist mit einem axial verlaufenden Schlitz 25 versehen, den Messer 26 zum Durchtrennen der Bahn 4 durchsetzen. Der Schlitz 25 ist von Kanten des Stahlmantels begrenzt, die in gleichen Abständen mit in Umfangsrichtung frei auslaufenden Aussparungen 28 versehen sind. In diesen Aussparungen 28 liegen entsprechend dem Radius des Saug- und Messerzylinders gekrümmte fingerartige Platten 29, die im eingeschwenkten Zustand die Aussparungen 28 verschließen. Die Platten 29 sind ebenfalls von der aufvulkanisierten Gummischicht 24 überdeckt, die aber mit den Seitenkanten der Platten 29 fluchtend mit in Umfangsrichtung verlaufenden Trennschnitten versehen ist, so daß die Platten 29 an ihren inneren Enden nur durch die Gummischicht 24 schwenkbar mit dem Stahlmantel 20 verbunden sind. Die ausschwenkbaren Platten 29 sind mit angeschweißten Stößeln 30 versehen, die durch eine axial verlaufende Stange 31 miteinander verbunden sind. Mit der Stange 31 ist die Kolbenstange 32 eines Pneumatikzylinders 33 schwenkbar verbunden, der an eine Lasche 34 angelenkt ist, die mit dem inneren Abschnitt 35 des Wellenzapfens 22 verschweißt ist. Dem Pneumatikzylinder 33 wird über nicht dargestellte Drehdurchführungen zu seiner Betätigung Druckluft zugeführt.

Die Pneumatikzylinder 33 sind doppelt vorhanden, und zwar zum Aus- und Einschwenken der fingerartigen Platten 29 beidseits des Schlitzes 25.

Mit den die fingerartigen Platten 29 einfassenden rostartig angeordneten Stegen 40, deren Stirnseiten den Spalt, 25 begrenzen, sind die Schenkel 41, 42 eines U-förmigen Profils 43 verschweißt, in dem ein Messerbalken 44 geführt ist Der Messerbalken 44 ist in gleichen Abständen mit Messern 45 mit dreieckförmigen Schneiden 46 versehen, die der Quertrennung der Bahn 4 dienen. Der Messerbalken 44 ist im Bereich seines vorderen und hinteren Endes beidseits mit Rollen 47 versehen, die in trapezförmigen Führungsnuten 48 geführt sind, die in die inneren Flanken der Schenkel 41, 42 des Profils 43 eingearbeitet sind. Der Messerbalken 44 ist durch einen Lenker 50 pleuelartig an einen an der Stirnwand 21 des Saug- und Messerzylinders 1 schwenkbar gelagerten Hebel 51 angelenkt, der zu seiner hin- und hergehenden Verschwenkung seinerseits an die Kolbenstange 54 eines Pneumatikzylinders 53 angelenkt ist, der in einer Hülse 55 schwenkbar gelagert ist, die in die Stimwand 21 eingeschweißt ist.

Durch entsprechende Axialverschiebung des Messerbalkens 44 über den Antrieb 50 bis 55 werden die Messer 45 dadurch aus dem Spalt 25 ausgehoben, in axialer Richtung verfahren und wieder in den Spalt 25 eingefahren, daß die Rollen 47 die Anlaufschrägen der trapezförmigen Führungen 48 hochlaufen, über den gerade verlaufenden mittleren Abschnitt in axialer Richtung verfahren werden und sodann durch Ablauf auf der anderen schrägen Flanke wieder eingezogen werden. Um einen durchgehenden Schnitt auszuführen, sind die mittleren zu der Achse des Saug- und Messerzyfinders parallel verlaufende Abschnitte der Führungen 48 mindestens so lang ausgeführt wie der Abstand der Messer 45 voneinander.

Die Schalen 11, 12 des die Wickelhülse 2 einfassenden Gehäuses 10 sind um eine gemeinsame Achse 60 schwenkbar gelagert, die mit Tragplatten 61 verbunden sind, die konzentrisch zu der Mittelachse 62 der Wickelhülse 2 schwenkbar gelagert sind. Zur Verschwenkung der Tragplatten 1 sind diese über Führungsrollen 63 in einer stellfesten Führung 64 geführt, die konzentrisch zu der Achse 62 gekrümmt ist. Zur Verschwenkung der Schalen 11, 12 aus ihren in durchgezogenen Linien dargestellten Stellungen in die gestrichelten Stellungen 11', 12' sind die Schalen 11, 12 an ihren Außenseiten mit Lenkern 66, 67 gelenkig verbunden, deren anderen Enden gelenkig miteinander und um die gemeinsame Schwenkachse 68 schwenkbar mit der Kolbenstange eines Pneumatikzylinders 69 verbunden sind, der gelenkig mit den Tragplatten 61 verbunden ist. Durch entsprechende Betätigung des Pneumatikzylinders 29 lassen sich die Gehäuseschalen 11, 12 zur Freigabe der Wickelhülse 2 ausschwenken und zur Bildung des ringförmigen Führungskanals einschwenken.

Die Gehäuseschalen 11, 12 sind jeweils in Reihen mit Saugluftstutzen 70, 71 versehen, durch die je nach Drehrichtung des Saug- und Messerzylinders und der Wickelhülse Luft angesaugt wird, um das umschlingende Herumlegen des Bahnanfangs in dem Führungskanal um die Wickelhülse 2 herum zu unterstützen.

Statt der Saugluftstutzen 70, 71 können auch die gestrichelten in Reihen angeordneten Blasluftdüsen 72, 73 vorgesehen werden, durch die in den ringförmigen Führungskanal Blasluft eingeblasen werden kann, um in entsprechender Weise den Bahnanfang umschlingend um die Wickelhülse 2 herumzuführen.

Aus Fig. 3 ist der Zustand ersichtlich, in dem die Trennmesser 26 durch Verfahren in axialer Richtung in dem Schlitz 25 die Bahn 4 durchtrennt haben, wobei das Ende der aufzuwickelnden Bahn und der durch den Trennschnitt gebildete Bahnanfang auf dem Saug- und Messerzylinder durch die Saugbohrungen 23 festgehalten wird.

Wie aus Fig. 4 ersichtlich ist, heben die fingerartigen Platten 29 durch entsprechendes Ausschwenken durch die Pneumatikzylinder den Bahnanfang aus dem Hüllzylinder des Saug- und Messerzylinders aus, so daß dieser von den Fingern der einen Kante des Einlaufschlitzes des Gehäuses übemommen und in den ringfönnigen Führungskanal 13 eingeleitet wird.

Aus Fig. 5 ist die Situation ersichtlich, in der das Bahnende der fertig gewickelten Wickelrolle zugeführt und der Bahnanfang die anzuwickelnde Wickelhülse 2 weitgehend umschlungen hat.

Bei dem Ausführungsbeispiel nach Fig. 10 ist der Messerbalken 44 durch die Rollen 47 in kreisbogenförmigen Führungen 48 a geführt, die in die inneren Flanken der Schenkel 41, 42 des Profils 43 eingearbeitet sind. Durch diese Art der Führung führen der Messerbalken 44 und somit auch die Messer 45 während des Schnitts eine kreisbogenförmige Bewegung aus, die zur Folge hat, daß der Schneidbewegung in der Ebene der zu trennenden Bahn eine Schneidbewegung quer zu dieser überlagert ist. Um die Bahn mit einem durchgehenden Trennschnitt zu versehen, führen die Schneidmesser in der Ebene der Bahn eine Bewegung in Richtung der Achse des Schneidzylinders aus, die mindestens so groß ist wie der Abstand der einzelnen Messer 45 voneinander.

Bei dem Ausführungsbeispiel nach Fig. 11 ist der Messerbalken 44 an seinen Enden an Parallellenkern 80 gelagert, deren anderen Enden an Konsolen 81 gelagert sind, die mit den Stimscheiben 21 des Messerzylinders verschweißt sind. Die Länge der Lenker ist so bemessen, daß diese dem Messerbalken eine Kurvenbewegung erteilen, durch die die Messer 45 durch die zu schneidende Bahn In der Weise geführt werden, daß der Schnittbewegung in der Ebene der Bahn eine Querbewegung überlagert ist. Die Kurverbewegung des Messerbalkens ist dabei derart ausgerichtet, daß die Messer in der Mitte ihrer hin- und hergehenden Bewegung den Scheitelpunkt der kreisbogenförmigen Bewegung erreichen. Zur Verschwenkung der Parallellenker 80 ist an einem Parallellenker die Kolbenstange eines Pneumatikzylinders 82 angelenkt, der seinerseits schwenkbar in einer Halterung des Messerzylinders gelagert ist.

Vorausschickend ist zu den Fig. 12 und 13 zu betonen, daß das darin dargestellte Schema des Anwickelns und Fertigwickelns für die Erfindung insofern nicht kritisch ist, als es sich um die Zuführung der Wickelhülsen und deren Überführung aus einem ersten in ein zweites Wickelstadium handelt. Wesentlich für die Erfindung sind hingegen das Anwickeln mit Hilfe von Unterdruck bei bi-direktionalem Betrieb und die Bahntrennung.

Gemäß dem in Fig. 12 dargestellten Schema läuft die Bahn B, die z.B. eine endlose Kunststoff-Folie ist, in Richtung auf und um die Umlenkwalze 114, die in an sich bekannter Art zur Regelung des Bahnzuges in Richtung des gestrichelten Doppelpfeils horizontal verschiebbar ist. Dann läuft die Bahn auf und um eine zweite Umlenkwalze 115 und von dort auf die Wickelwalze 112, die von einem nicht dargestellten Antrieb in Richtung des Pfeils R, d.h. entgegen dem Uhrzeigersinn, mit der gewünschten Arbeitsgeschwindigkeit rotierend angetrieben wird. Im Inneren der Wickelwalze 112 sind zwei Trenneinrichtungen 116, 116a angeordnet. Die Verwendung von zwei Trenneinrichtungen einander peripher gegenüberliegenden Trenneinrichtungen ist jedoch nicht kritisch. Vielmehr kann auch mit einer einzigen Trenneinrichtung oder mit mehreren, um den Umfang der Wickelwalze gleichmäßig verteilten Wickelwalzen gearbeitet werden, was nicht zuletzt auch vom Umfang der Wickelwalze und deren Arbeitsgeschwindigkeit abhängt.

Zur Einleitung des Anwickelns nimmt der erste Schwenkarm 115' eine frische Wikkelhülse 111 auf, die in an sich bekannter Weise einen Wickelkern besitzt und aus einem (nicht dargestellten) Magazin mit einer (nicht dargestellten) Fördereinrichtung in das Ende des Schwenkarmes 115' eingelegt wird. Die Wickelhülse kommt dabei in Kontakt mit der Wickelwalze 112 oder sehr nahe an diese und wird von dieser und/oder einem eigenen (nicht dargestellten) Zentralantrieb der Hülse bzw. deren Kern in Fig. 1 gegenläufig zur Wickelwalze, d.h. im Uhrzeigersinn, in Drehung versetzt. Dies wird als "erste Wickelstation oder -phase" bezeichnet. Die Glocke 19 befindet sich bei der Darstellung von Fig. 1 noch im Ruhezustand, d.h. sie ist von der Wickelwalze 12 entfernt und ihre Schalen sind geöffnet.

Da in dem in Fig. 12 dargestellten Stadium des Hülsenwechsels noch keine der Trenneinrichtungen 116, 116a betätigt worden ist, läuft die Bahn B von der Wickelwalze 112 auf den nahezu vollen Folienwickel 113 in der "zweiten Wickelstation oder -phase". Der Folienwickel 113 ist ebenfalls mit einem (nicht dargestellten) Zentralantrieb verbunden und rotiert in Richtung des Pfeils R, d.h. im Uhrzeiger sinn.

Es ist zu betonen, daß die zweite Wickelstation in den Figuren 12 und 13 zwar durch einen Schwenkarm 117, 127 dargestellt ist, um das dort ablaufende Fertigwickeln sowie die Abgabe des vollen Folienwickels in einfacher Weise verständlich zu machen, daß der Arm 117, 127 aber natürlich auch durch einen an sich bekannten Schlitten ersetzt werden kann, der die Halterung für den Folienwickel 113, 123 mittels einer Bewegungseinrichtung in die jeweils erforderliche Position bringt, die für die Übernahme der angewickelten Wickelhülse 111, 121 sowie für den vorzugsweise einstellbaren Anpreßdruck beim Fertigwickeln des Folienwickels an der Wickelwalze und schließlich für das Austragen des fertigen Folienwickels erforderlich ist.

Ebenso ist es bei der Durchführung der vorliegenden Erfindung möglich, die Wikkelwalze auf einem Schlitten zu führen und den Folienwickel in der zweiten Wickelstation stationär zu halten, wie dies in der Patentschrift US 5 275 348 beschrieben ist.

Die Vorteile der Einstellbarkeit des Druckes (Lineardruck, z.B. in kg/m), mit dem der Folienwickel 112, 123 in der zweiten Wickelstation an der Wickelwalze 112, 122 anliegt, auf einen Wert zwischen Null und einigen hundert kg sind in der oben genannten Patentschrift US 4 191 341 ausführlich beschrieben, auf die hierzu ausdrücklich Bezug genommen wird und deren Steuerung des Drucks zwischen Wikkelwalze und Folienwickel in der zweiten Wickelstation vorzugsweise auch bei der vorliegenden Erfindung zur Anwendung kommt.

Die ebenfalls für die vorliegende Erfindung bevorzugte Steuerung des Wickelzuges und die hierzu geeigneten apparativen Maßnahmen sind in der oben erwähnten Patentschrift US 5 275 348 beschrieben, auf die ebenfalls zur weiteren Erläuterung verwiesen wird.

Fig. 13 zeigt wiederum eine Bahn B, die auf und um die erste Umlenkwalze 124, aber nicht auf und um die durchbrochen gezeichnete und hier nicht in Betrieb befindliche Umlenkwalze 125 sondern direkt auf die in Richtung des durchgezogenen Teils des Pfeils R, d.h. hier im Uhrzeigersinn, rotierende Wickelwalze 122 läuft, in deren Innerem ebenfalls zwei einander peripher gegenüberliegende Trenneinrichtungen 126, 126a angeordnet sind. Die Wickelrichtung ist mit anderen Worten auch dann umkehrbar, wenn die Bahn B stets in gleicher Richtung in den Folienwickler einläuft, d.h. in den Fig. 12 und 13 gleichermaßen "von links unten". Der Schwenkarm 125 befindet sich nunmehr in einer Stellung zwischen 1 Uhr und 2 Uhr und die von ihm geführte Wickelhülse wird von der in Arbeitsstellung befindlichen Glocke 129 umschlossen.

Wie weiter unten noch eingehender erläutert, wird nun durch Betätigung der einen Trenneinrichtung 126 bzw. 126a der noch auf den Folienwickel 123 auflaufende Bahnabschnitt abgetrennt und das dabei entstehende vordere Ende des nachfolgenden Bahnabschnitts in der Glocke 129 an der frischen Wickelhülse 111 im Inneren der Glocke 129 angewickelt.

Nunmehr kann der fertige Folienwickel 123 durch Betätigung des Schwenkarmes 127 in die durchbrochen gezeichnete Position 127b, d.h. in die Entladeposition 123a, gebracht und abtransportiert werden. Der Schwenkarm 127 bewegt sich dann aus der durchbrochen eingezeichneten Position 127b in die ebenfalls durchbrochen gezeichnete Position 127a und ist nun zur Übernahme der in der Glocke 129 angewickelten Wickelhülse bereit.

Zur Einleitung der Überführung der angewickelten Wickelhülse aus der ersten in die zweite Wickelphase muß die Glocke 129 geöffnet und der Schwenkarm 125 in die durchbrochen gezeichnete Position 125a gebracht werden. Nach der Abgabe der angewickelten Follenhülse kehrt der Schwenkarm 125 wieder in die senkrechte Position gemäß Fig. 12 zurück, bevor er die nächste frische Wickelhülse aufnimmt.

Fig. 14 zeigt das Schema der bereits in Fig. 12 angedeuteten Anwickelglocke 119 in geöffnetem Zustand. Ihre beiden Schalen 131, 132 sind z.B. mit Scharnieren 331,332 am Träger 133 angelenkt. Jede Schale hat einen im wesentlichen geschlossenen Innenraum 310, 320, der von einer Außenwand 311, 321, einer Innwand 312, 322, einer der Form der Wickelwalze angepaßten, d.h. entsprechend gewölbten Verbindungswand 313,323 und zwei Seitenwänden umschlossen ist. Die Seitenwände (von denen nur die vom Betrachter aus gesehen hinten liegende Wände 318, 328 dargestellt sind) haben jeweils eine Wandfortsetzung mit einer etwa halbkreisförmigen Ausnehmung, die der Form der Wickelhülse entspricht und diese so umschließt, daß bei einem im jeweils mit der Vakuumquelle verbundenen Innenraum 310, 320 und dem dann darin herrschenden Unterdruck ein seitliches Einströmen von Luft zu minimieren.

Nahe den freien unteren Enden E1,E2 der Schalen 131, 132 sind die Saugschlitze 319,329 angeordnet, und jeder Hohlraum 310,320 hat am oberen Ende einen Durchgang 324, 325 zur Verbindung mit dem Innenraum 330 des Trägerrohres 133. Es versteht sich, daß der Träger für die Glocke nicht notwendigerweise auch als Verbindung mit der Vakuumquelle dienen muß. Diese Verbindung kann auch durch eine separate und beispielsweise flexible Leitung bewerkstelligt werden, die gegebenenfalls mit den (zur Vereinfachung der Darstellung in den Figuren weggelassenen) Mitteln zur Bewegung der Glocke von Arbeitstellung in Ruhestellung und zum Öffnen und Schließen der Schalen verbunden ist. Die Einrichtungen für die Bewegung der Glocke von einer "Ruhestellung" in eine Arbeitsteitung ist für die Erfindung bevorzugt aber nicht kritisch. Hingegen ist die Fähigkeit der Schalen zum Öffnen und Schließen der Glocke wesentlich, weil dies die Einführung der frischen Wickelhülse in die erste Wickelstation (oder "Anwickelstation") und die Überführung der angewickelten Wickelhülse aus der ersten in die zweite Wickelstation (oder "Fertigwickelstation") erforderlich ist.

Als "Saugschlitze" werden hier sowohl kontinuierliche als auch diskontiunierliche Durchbrechungen verstanden, d.h. der "Saugschlitz" kann auch eine gleichwirkende Lochreihe sein.

Zur Steuerung des Saugluftstromes ist im vorliegenden Beispiel im Träger 133 ein Schieber 334 angeordnet, um die Verbindung mit der Vakuumquelle entweder für beide Schalen 131, 132 zu sperren (wenn sich die Glocke in Ruhestellung oder auf dem Weg von oder zu ihrer Arbeitsstellung befindet), oder (in Arbeitsstellung gemäß Fig. 14) die Verbindung der Vakuumquelle mit nur einer der beiden Hohlräume 310, 320 herzustellen.

Fig. 15 zeigt die Glocke 129 von Fig. 14 nunmehr in Arbeitsstellung an der Wickelwalze. Es versteht sich, daß sich die Glocke erst dann schließt, wenn die frische Wickelhalse 121 mit ihrem Kern 121a von einem Schwenkarm gemäß Fig. 12 oder einem gleichwirkenden Mechanismus aus dem Magazin in die Anwickelposition gemäß Fig. 15 überführt worden ist und in dieser Position gehalten wird.

Von der Wickelwalze ist in Fig. 15 zur einfacheren Darstellung nur ein Teil des Mantels der Wickelwalze 134 dargestellt, der mit einer Mehrzahl von vorzugsweise etwa gleichmäßig auf dem Mantel der Wickelwalze verteilten Durchbrechungen 341 versehen ist, um die Folienbahn B in an sich bekannter Weise unter der Wirkung des im Inneren der Wickelwalze herrschenden Unterdrucks fest an der Wickelwalze zu halten.

Bei Betätigung der Schneideinrichtung 136 wird in einer unten noch genauer erläuterten Weise die Folienbahn B durch einen quer zur Bewegungsrichtung (entgegen dem Uhrzeigersinn, Pfeil R) verlaufenden zusammenhängenden Schnitt getrennt. Hierzu ist eine Mehrzahl von Trennelementen 364 gemeinsam in Richtung des Doppelpfeils in und durch den Schlitz 360 beweglich angeordnet. Zur Erzeugung des zusammenhängenden und quer über die Bahn verlaufenden Schnittes werden die Trennelemente zum Bewirken der Bahntrennung sowohl radial (d.h. in Richtung des Doppelpfeils) nach außen als auch axial (d.h. in Richtung senkrecht zur Zeichenebene) bewegt. Die Bewegungslänge in axialer Richtung ist so bemessen, daß jedes Trennelement mindestens den Abstand zum benachbarten Trennelement durchwandert.

Die Kombination einer Bewegung in radialer und axialer Richtung ist für eine glatte Bahntrennung bei der Verarbeitung von Folienbahnen wesentlich, weil diese in der Regel eine gewisse Dehnbarkeit besitzen und eine Tendenz haben, von einer auf sie ohne Abstützung der Folie einwirkenden Klinge auszuweichen. Gegenüber spitzen Trennelementen ist diese Neigung weniger ausgeprägt, d.h. eine Perforation ist problemloser, für eine rasche und glatte Bahntrennung aber noch nicht ausreichend. Die erforderliche zusätzliche Trennwirkung wird durch die axiale Bewegung der vorzugsweise mit scharfen Seitenkanten versehenen spitzen Trennelemente bewirkt, wie weiter unten noch eingehender erläutert.

Durch denn Trennschnitt wird das hinteres Ende des vorangehenden Folienabschnitts gebildet, das an der Anwickelglocke 129 vorbeigezogen wird und auf den (hier nicht dargestellten) fertigen Folienwickel aufläuft. Gleichzeitig entsteht durch den Schnitt das vordere Ende des nachfolgenden Bahnabschnitts, der auf der Wikkelhülse 121 angewickelt werden soll.

Es liegt im Rahmen der Erfindung, in einer die Schneideinrichtung 136 umgebenden Kammer 361 einen Überdruck zu erzeugen, um das vordere Ende der nachfolgenden Materialbahn in radialer Richtung nach außen zu beschleunigen um die Haftung an der Wickelwalze mindestens zu verringern. Kritisch ist diese Maßnahme jedoch nicht.

Wesentlich ist, daß das bei der Bahntrennung gebildete vordere Ende der nachfolgenden Materialbahn B im Bereich der Glocke 129 durch lokalen Unterdruck zwischen Wickelhülse 121 und dem vorderen Ende der Bahn B an der Wickelhülse angelegt und angewickelt wird, und zwar erfindungsgemäß auch bei bi-direktionalem Betreib der Wickelvorrichtung.

Im allgemeinen wird hierzu die jeweils "abstromseitige" d.h. in Fig. 15 die in der Bewegungsrichtung R der Bahn B "hinten" liegende Schale 131 und nicht die in Bewegungsrichtung "aufstromseitig" oder mehr "vorne" liegende Schale 132 betätigt. Diese Betätigung erfolgt dadurch, daß der jeweilige Innenraum der entsprechenden Kammer mit der Vakuumquellen verbunden wird, hier z.B. durch Betätigung des Schiebers 334 übereinstimmt sodaß die Öffnung 335 im Schieber mit der Öffnung 325 am oberen Ende der Schale 131 übereinstimmt und dadurch der Innraum 310 der Schale 131 über den Innenraum 330 des Trägers 133 mit der Vakuumquelle verbunden wird.

Als Folge des so im Innenraum 330 der Schale 131 erzeugten Unterdrucks wird Umgebungsluft durch die Spalte 351, 352 zwischen der Bahn B auf der Wickelwalze 134 angesogen und erzeugt in den Kanälen 136, 137 einen durch den Saugschlitz 319 der Schale 131 gehenden Saugluftstrom. Bei einer Luftströmungsgeschwindigkeit, die wie bereits angedeutet vorzugsweise mindestens doppelt so groß ist, wie die Laufgeschwindigkeit der Bahn, wird das abgetrennte vordere Ende des nachfolgenden Bahnabschnitts in den Kanal 136 und durch den Kanal 137 gezogen und legt sich bei fortlaufender Drehung der Wickelhülse 121 an diese. Allgemein ist die gemeinsame Länge der Kanäle 136, 137 so bemessen, daß sie mindestens 270° des Umfangs der Wickelhülse umfassen. Durch Anordnung des Saugspalts 319 der Schale 131 nahe an deren unterem Ende E1 (Fig. 14) umgibt der bei Betätigung der Schale 131 durch die Kanäle 136, 137 geführte Saugluftstrom die Wickelhülse in nahezu gleichem Masse.

Durch die fortgesetzte Drehung der Wickelhülse 121 fixiert jede nachfolgende Lage der Folienbahn B, die auf die Wickelhülse 121 aufläuft, die bereits darauf befindlichen Lagen; so daß eine zugfeste Verbindung zwischen der Folienbahn B und der Wickelhülse 121 zustande kommt, d.h. der kritische Teil des Anwickelvorgangs abgeschlossen ist und die mit mehreren Lagen der Foliebahn angewickelte Hülse 121 wie oben erläutert aus der ersten in die zweite Wickelstation überführt werden kann.

Bei umgekehrter Drehrichtung der Wickelwalze 134 (d.h. im Uhrzeigersinn und entgegen der Richtung R) verläuft der Anwickelvorgang in analoger Weise, d.h. das vordere Ende der Bahn B wird mit Hilfe des Saugluftstromes angewickelt, der wiederum durch die Spalte 351, 352 angesogen wird, diesmal aber durch Betätigung der Schale 132, indem der zugehörige Innenraum 320 Ober den zur Freigabe der 324 umgestellten Schieber 334 mit der Vakuumquelle verbunden wird und der dadurch entstehende Saugluftstrom zuerst in den Kanal 137, dann den Kanal 136 und schliesslich durch den Saugspalt 329 am freien unteren Ende E2 der Schale 132 verläuft. Der Trennvorgang wird dabei von der Trenneinrichtung bewirkt, die als nächste auf den Spalt 352 zuläuft.

Fig. 16 erläutert das Prinzip einer bevorzugten Bahntrennvorrichtung 140 gemäß der Erfindung, die nicht nur für das hier beschriebene Bahnwickelverfahren bzw. die hier beschriebene neue Bahnwickelvorrichtung sondem auch für andere Zwecke verwendbar ist, die ein rasches, sicheres und glattes Trennen einer Materialbahn, insbesondere Polymerfolienbahn, erfordern.

Die Wirkung einer erfndungsgemässen Bahntrennvorrichtung 140 beruht im wesentlichen darauf, daß mehrere, z.B. über einen Schieber 142 bewegungsverbundene spitze Trennelemente 141 in radialer Richtung (d.h. die Richtungen des Doppelpfeils MR) durch den (in Fig. 16 nicht dargestellten Schlitz im Mantel der Wickeltrommel nach außen geführt werden und die Bahn B dabei entsprechend perforieren, und außerdem in axialer Richtung (d.h. in Richtung des Doppelpfeils MA) mindestens soweit bewegt werden, daß jedes der Elemente 141 mindestens einen Weg der Länge L entsprechend dem Abstand zwischen zwei benachbarten Elementen 141 zurücklegt. Dadurch wird die anfängliche Perforation der Bahn B mit Hilfe der scharfen Seitenkanten 411, 412 in einen durchgehenden Schnitt verwandelt. Diese Trenntechnik ist wie bereits angedeutet für die Bahntrennung der in der Regel dehnbaren Polymerfolien vorteilhaft.

Dies kann in einer konstruktiv einfachen und deswegen bevorzugten Weise dadurch erreicht werden, daß die Trennelemente 141 auf dem als Führungskulisse ausgebildeten Schieber 142 angeordnet sind, der in (nicht dargestellter Weise) so geführt ist, daß er von den Ausnehmungen 143 und den festen Führungsbofzen 144 bei jeder Betätigung des Antriebs 148 in Richtung des Doppelpfeils MA zunächst in radialer Richtung nach außen zum Kontakt aller spitzen Trennelemente 141 mit der Folienbahn gebracht, dann in axialer Richtung seitlich und schließlich wieder in radialer Richtung nach innen bewegt wird. Die spitzen Trennelemente 141 bewirken hierbei zunächst eine Perforierung und unmittelbar anschließen dank der axialen Bewegung mittels der Schneidkanten 411, 412 eine Durchschneiden der Folienbahn. Durch die weitere Bewegung des Kulissenschiebers 142 bis zum Anschlag des Stiftes 144 am entgegengesetzten Ende der Ausnehmung 143 werden die Schneidelemente 141 schließlich wieder soweit zurückgezogen, daß die Folienbahn B mit den Trennelementen 141 nicht in Berührung kommt

Wie aus Fig. 16 zu ersehen, kann die durch die Öffnungen 143 definierte Begrenzung der Bewegung in axialer Richtung durchaus größer sein, als der Abstand zwischen zwei benachbarten Trennelementen 141, insbesondere, wenn dadurch die Sicherheit und Vollständigkeit der Bahntrennung gewährleistet wird. Außerdem muß die Bewegung der Trennelemente in axialer Richtung nicht notwendigerweise linear sein sondern kann z.B. wellen- der zickzackförmig verlaufen, unter entsprechender Anpassung der Durchtrittsöffnungen für die Trennelemente im Mantel der Wickelwalze.

Es versteht sich, daß der Antrieb 148 vorzugsweise eine schlagartige Bewegung erzeugt, die in Sekundenbruchteilen, typisch weniger als 0,1 sec, abgeschlossen ist. Dies bestimmt die Dauer des Trennvorgangs, der wiederum der Bahnlaufgeschwindigkeit angepaßt werden kann.

Es ist ohne weiteres ersichtlich, daß die obige Beschreibung spezieller bevorzugter Ausführungsformen der Erfindung von Fachleuten in verschiedener Hinsicht modifiziert werden kann. Der Anwendungs- und Geltungsbereich der Erfindung bestimmt sich daher durch die fachgerechte Auslegung der nachfolgenden Ansprüche.

## Patentansprüche

1. Verfahren zum Durchtrennen einer zu einer angetriebenen Wickelrolle laufenden Materialbahn (4) und zum Festlegen des nachlaufenden Bahnanfangs auf einem Wickelkern oder einer Wickelhülse (2),
bei dem die Bahn (4) zu der Wickelrolle (3, 113, 123) über eine vorzugsweise aus einer Wickelwalze (1) bestehenden Führungseinrichtung geführt und
nach ihrem Durchtrennen in einem Führungskanal (13; 136, 137) um die Wikkelhülse herumgelegt wird,
**dadurch gekennzeichnet,**
**daß** die Bahn je nach gewünschter Außenseite beim Aufwickeln von links oder rechts der Wickelhülse zugeführt und die Wickelhülse oder der Wickelkern mit einer entsprechenden, jeweils einander entgegengesetzten Drehrichtung angetrieben wird.

2. Vorrichtung zum Durchführen des Verfahrens nach Anspruch 1 mit
einer die Bahn (4) zu der Wickelrolle (3) führenden Führungseinrichtung (1), mit
einem die Bahn (4) durchtrennenden Messer (45) und mit
Mitteln zum Umleiten des Bahnanfangs von der Führungseinrichtung auf die angetriebene Wickelhülse (2) und mit
einem Führungskanal (13) zum Herumlegen der Bahn (4) um die Wickelhülse (2)
**dadurch gekennzeichnet,**
**daß** die Führungseinrichtung zum Wickeln der Bahn mit wechselnden Außenseiten auf die Wickelhülse (2) und die Wickelhülse oder der Wickelkern mit einander entgegengesetzten Förderrichtungen antreibbar sind.

3. Vorrichtung nach Anspruch 2, **dadurch gekennzeichnet, daß** die Führungseinrichtung aus einer angetriebenen Saugwalze (1) mit einem aus einem axial verlaufenden Spalt (25) des Mantels ausfahrbaren Trennmesser (26, 45) und beidseits des Spalts (25) aus schwenkbar angeordneten Mantelschalen (29) besteht, die den aus dem Hüllzylinder ausgehobenen Bahnanfang je nach Laufrichtung der Bahn (4) links- oder rechtsherum den Führungskanal (13) einleiten.

4. Vorrichtung nach Anspruch 2 oder 3, **dadurch gekennzeichnet, daß** die Wikkelhülse (2) konzentrisch unter Bildung des aus einem Ringraum bestehenden Führungskanals (13) von einem zylindrischen Gehäuse (10) eingefaßt ist, das mit einem axialen Einlaufspalt (14) zu dem Bahnanfang versehen ist.

5. Vorrichtung nach einem der Ansprüche 2 bis 4, **dadurch gekennzeichnet, daß** das zylindrische Gehäuse (10) aus zwei schwenkbar gelagerten Gehäuseschalen (11, 12) besteht, die im ausgeschwenkten Zustand die Wickelhülse (2) freigeben.

6. Vorrichtung zum Umleiten des vorderen Endes einer Materialbahn nach einem der Ansprüche 2 bis 5, **dadurch gekennzeichnet, daß** die schwenkbaren Mantelschalen aus einem kammarigen Rost oder fingerartigen Platten (29) bestehen, die oder dessen die Umfangsrichtung zum Spalt (25) hin frei auslaufenden Finger im ausgeschwenkten Zustand entsprechend versetzt angeordnete Finger durchsetzen, die beidseits die Kantenbereiche des Einlaufspalts (14) des Gehäuses (10) bilden.

7. Vorrichtung nach einem der Ansprüche 2 bis 6, **dadurch gekennzeichnet, daß** zur Verlagerung des Einlaufspalts (14) das Gehäuse (10) um die Mittelachse (62) der Wickelhülse (2) schwenkbar gelagert ist.

8. Vorrichtung nach einem der Ansprüche 2 bis 7, **dadurch gekennzeichnet, daß** ein Schwenkantrieb (66 bis 69) für die Gehäuseschalen (11, 12) vorgesehen ist.

9. Vorrichtung nach Anspruch 8, **dadurch gekennzeichnet, daß** der Schwenkantrieb aus mit ihren einen Enden an den Gehäuseschalen (11, 12) angelenkten Lenkern (66, 67) besteht, an deren gelenkig miteinander verbundenen anderen Enden ein Pneumatikzylinder (69) angelenkt ist.

10. Vorrichtung nach einem der Ansprüche 2 bis 7, **dadurch gekennzeichnet, daß** jede der Gehäuseschalen (11, 12) mit Saugluftdüsen (70, 71) versehen ist.

11. Vorrichtung nach einem der Ansprüche 2 bis 9, **dadurch gekennzeichnet, daß** jede der Gehäuseschalen mit Blasluftdüsen (72, 73) versehen ist.

12. Vorrichtung nach einem der Ansprüche 2 bis 11, **dadurch gekennzeichnet, daß** die Mantelschalen (29) mit aus Pneumatikzylindern (33) bestehenden Schwenkantrieben versehen sind.

13. Vorrichtung zum Durchtrennen einer laufenden Bahn durch einen quer verlaufenden Trennschnitt nach einem der Ansprüche 2 bis 12, **dadurch gekennzeichnet, daß** das Messer (26) aus einzelnen in gleichen Abständen an einem Messerbalken (24) befestigen Messern (45, 46) besteht und daß der Messerbalken (44) in Führungen (48) des Saug- und Messerzylinders (1) derart geführt ist, daß er die Messer (45) radial ausfährt, in axialer Richtung bewegt und wieder radial einfährt.

14. Vorrichtung nach Anspruch 13, **dadurch gekennzeichnet, daß** der Messerbalken (44) im Bereich seiner Enden mit Rollen (47) versehen ist, die in trapezförmigen Führungen (48) laufen.

15. Vorrichtung nach Anspruch 13, **dadurch gekennzeichnet, daß** sich die Radial- und Axialbewegungen der Messer (45) einander überlagern.

16. Vorrichtung nach Anspruch 15, **dadurch gekennzeichnet, daß** der Messerbalken (44) in Kurvenführungen, z.B. kreisbogenförmigen Führungen (48a), des Saug- und Messerzylinders (1) geführt ist.

17. Vorrichtung zum Durchtrennen einer laufenden Bahn durch einen querverlaufenden Trennschnitt nach einem der Ansprüche 2 bis 12, **dadurch gekennzeichnet, daß** das Messer aus einzelnen in gleichen Abständen an einem Messerbalken (24) befestigten Messern (45, 46) besteht und daß der Messerbalken (44) an mit einem Schwenkantrieb (82) versehenen Parallellenkern (80) gelagert ist, die die Messer (45) auf einer kreisbogenförmigen Bahn verschwenken.

18. Verfahren zum Aufwickeln einer kontinuierlich laufenden Materialbahn (B) auf eine Folge von Wickelhülsen (111) mittels einer Wickelvorrichtung (101), nach Anspruch 1 mit einer Wickelwalze (112), mindestens einer Umlenkwalze (114) und mindestens einer Trennvorrichtung (116),
wobei das bei Betätigung der Trennvorrichtung gebildete vordere Ende der laufenden Materialbahn durch einen Saugluftstrom an der Wickelhülse (111) angewickelt wird,
**dadurch gekennzeichnet, daß** zum Betrieb der Wickelvorrichtung (101) als bi-direktionaler Wickler zum Anwickeln jeder Wickelhülse (111) eine diese Wikkelhülse umfassende Glocke (119, 129) verwendet wird,
die von zwei länglichen Schalen (131, 132) gebildet wird, die zum Schließen und Öffnen der Glocke (119, 129) beweglich miteinander verbunden sind,
wobei jede der Schalen (131, 132) nahe ihrem beweglichen Ende (E1, E2) einen sich mindestens annährend über die Länge der Wickelhülse erstreckenden Saugschlitz (319, 329) aufweist und jeweils nur einer der beiden Saugschlitze, vorzugsweise der in Drehrichtung (R) der Wickelwalze (112, 134) stromabwärts liegende Saugschlitz (319), zum Anwickeln betätigt wird, und
daß die mindestens eine Trennvorrichtung (116; 136) im Inneren der Wickelwalze (112; 134) angeordnet ist.

19. Verfahren nach Anspruch 18, **dadurch gekennzeichnet, daß** die im Inneren der Wickelwalze (112) angeordnete Trennvorrichtung (116) mehrere spitze Trennelemente (141) mit seitlichen Schneidkanten (411, 412) besitzt, die zum Bewirken des Trennvorgangs durch den Mantel (149) der Wickelwalze nach außen in radialer Richtung (MR) und sowie mindestens annähernd parallel zur Achse der Wickelwalze in axialer Richtung (MA) beweglich ausgebildet sind, wobei die Länge der Bewegung jedes Trennelementes (141) in axialer Richtung (MA) in achsparalleler Richtung so gewählt ist, daß die Materialbahn (B) durchgehend quer zertrennt wird.

20. Verfahren nach Anspruch 18 oder 19, **dadurch gekennzeichnet, daß** die Materialbahn (B) durch einen im Innern der Wickelwalze (112) anliegenden Unterdruck in Kontakt mit der Wickelwalze gehalten wird.

21. Verfahren nach einem der Ansprüche 18 bis 20, **dadurch gekennzeichnet, daß** das Bahnmaterial (B) vorzugsweise eine Kunststoff-Folie ist und mit einer Laufgeschwindigkeit von etwa 30 - 400 m/min auf die Wickelhülsen (11) aufgewickelt wird.

22. Verfahren nach Anspruch 21, **dadurch gekennzeichnet, daß** die Geschwindigkeit des Luftstroms am Saugschlitz (319, 329) bei dessen Betätigung mindestens zweimal und vorzugsweise mindestens dreimal höher ist, als die Laufgeschwindigkeit der Materialbahn, und der Saugluftstrom um mindestens etwa 270° des Umfangs der Wickelhülse geführt wird.

23. Verfahren nach einem der Ansprüche 18 bis 22, **dadurch gekennzeichnet, daß** die Materialbahn (B) bei Betätigung der Trenneinrichtung (116; 140) mindestens etwa über die Hälfte des Umfangs der Wickelwalze an dieser anliegt.

## Claims

1. Method for severing a material web (4) running to a driven winding reel and for securing the trailing web start on a winding core or winding tube (2), in which the web (4) is guided to the winding reel (3, 113, 123) via a guide device preferably consisting of a winding roller (1) and, after being severed in a guide duct (13; 136, 137), is laid around the winding tube, **characterized in that** the web is fed, during winding, to the winding tube from left or from right, depending on the desired outer face, and the winding tube or winding core is driven in a corresponding direction of rotation, the said directions of rotation being in each case opposite to one another.

2. Apparatus for carrying out the method according to Claim 1, with a guide device (1) guiding the web (4) to the winding reel (3), with a knife (45) severing the web (4), and with means for diverting the web start from the guide device onto the driven winding tube (2), and with a guide duct (13) for laying the web (4) around the winding tube (2), **characterized in that** the guide device can be driven in order to wind the web with alternating outer faces onto the winding tube (2), and the winding tube or winding core can be driven in conveying directions opposite to one another.

3. Apparatus according to Claim 2, **characterized in that** the guide device consists of a driven suction roller (1) with a severing knife (26, 45) extendable from an axially running gap (25) of the casing and, on both sides of the gap (25), of pivotably arranged casing shells (29) which introduce the web start lifted out of the enveloping cylinder to the guide duct (13) in rotation to the left or to the right, depending on the running direction of the web (4).

4. Apparatus according to Claim 2 or 3, **characterized in that** the winding tube (2) is concentrically surrounded, so as to form the guide duct (13) consisting of an annular space, by a cylindrical housing (10) which is provided with an axial entry gap (14) for the web start.

5. Apparatus according to one of Claims 2 to 4, **characterized in that** the cylindrical housing (10) consists of two pivotably mounted housing shells (11, 12) which, in the outwardly pivoted state, release the winding tube (2).

6. Apparatus for diverting the front end of a material web according to one of Claims 2 to 5, **characterized in that** the pivotable casing shells consist of a comb-like grid or finger-like plates (29) which or whose fingers running out freely toward the gap (25) in the circumferential direction pass, in the outwardly pivoted state, through fingers which are arranged so as to be offset correspondingly and which on both sides form the edge regions of the entry gap (14) of the housing (10).

7. Apparatus according to one of Claims 2 to 6, **characterized in that**, in order to displace the entry gap (14), the housing (10) is mounted pivotably about the mid-axis (62) of the winding tube (2).

8. Apparatus according to one of Claims 2 to 7, **characterized in that** a pivoting drive (66 to 69) for the housing shells (11, 12) is provided.

9. Apparatus according to Claim 8, **characterized in that** the pivoting drive consists of links (66, 67) which are articulated at their one ends on the housing shells (11, 12) and on whose other ends connected to one another in an articulated manner a pneumatic cylinder (69) is articulated.

10. Apparatus according to one of Claims 2 to 7, **characterized in that** each of the housing shells (11, 12) is provided with suction-air nozzles (70, 71).

11. Apparatus according to one of Claims 2 to 9, **characterized in that** each of the housing shells is provided with blast-air nozzles (72, 73).

12. Apparatus according to one of Claims 2 to 11, **characterized in that** the casing shells (29) are provided with pivoting drives consisting of pneumatic cylinders (33).

13. Apparatus for severing a running web by means of a transversely running severing cut according to one of Claims 2 to 12, **characterized in that** the knife (26) consists of individual knives (45, 46) fastened at equal intervals to a knife bar (24), and **in that** the knife bar (44) is guided in guides (48) of the suction and knife cylinder (1) in such a way that the said knife bar moves the knives (45) out radially, moves them in the axial direction and moves them in again radially.

14. Apparatus according to Claim 13, **characterized in that** the knife bar (44) is provided in the region of its ends with rollers (47) which run in trapezoidal guides (48).

15. Apparatus according to Claim 13, **characterized in that** the radial and axial movements of the knives (45) are superposed one on the other.

16. Apparatus according to Claim 15, **characterized in that** the knife bar (44) is guided in curved guides, for example circularly arcuate guides (48a), of the suction and knife cylinder (1).

17. Apparatus for severing a running web by means of a transversely running severing cut according to one of Claims 2 to 12, **characterized in that** the knife consists of individual knives (45, 46) fastened at equal intervals to a knife bar (24), and **in that** the knife bar (44) is mounted on parallel links (80) which are provided with a pivoting drive (82) and which pivot the knives (45) on a circularly arcuate path.

18. Method for winding a continuously running material web (B) onto a series of winding tubes (111) by means of a winding apparatus (101), according to Claim 1, with a winding roller (112), with at least one deflecting roller (114) and with at least one severing device (116), the front end, formed during the actuation of the severing device, of the running material web being wound on the winding tube (111) by means of a suction-air stream, **characterized in that**, to operate the winding -apparatus (101) as a bidirectional winder, for winding each winding tube (111) a bell (119, 129) surrounding this winding tube is used, which is formed by two elongate shells (131, 132) which are connected movably to one another for closing and opening the bell (119, 129), each of the shells (131, 132) having near its movable end (E1, E2) a suction slot (319, 329) extending at least approximately over the length of the winding tube, and in each case only one of the two suction slots, preferably the suction slot (319) lying downstream in the direction of rotation (R) of the winding roller (112, 134), is actuated for winding, and **in that** the at least one severing device (116; 136) is arranged inside the winding roller (112; 134).

19. Method according to Claim 18, **characterized in that** the severing device (116) arranged inside the winding roller (112) possesses a plurality of pointed severing elements (141) with lateral cutting edges (411, 412) which, to cause the severing operation, are designed to be movable by means of the casing (149) of the winding roller outwards in the radial direction (MR) and at least approximately parallel to the axis of the winding roller in the axial direction (MA), the length of movement of each severing element (141) in the axial direction (MA) in the axially parallel direction being selected such that the material web (B) is continuously severed transversely.

20. Method according to Claim 18 or 19, **characterized in that** the material web (B) is held in contact with the winding roller by means of a vacuum prevailing inside the winding roller (112).

21. Method according to one of Claims 18 to 20, **characterized in that** the web material (B) is preferably a plastic film and is wound onto the winding tubes (11) at a running speed of about 30 - 400 m/min.

22. Method according to Claim 21, **characterized in that** the speed of the air stream at the suction slot (319, 329) during its actuation is at least twice and preferably at least three times as high as the running speed of the material web, and the suction-air stream is guided around at least about 270° of the circumference of the winding tube.

23. Method according to one of Claims 18 to 22, **characterized in that**, during the actuation of the severing device (116; 140), the material web (B) bears against the winding roller at least over about half the circumference of the latter.

## Revendications

1. Procédé pour couper une bande de matériau (4) en cours d'enroulement sur une bobine entraînée et pour fixer le début de bande subséquent sur un noyau de bobinage ou un mandrin de bobinage (2),
dans lequel la bande (4) est guidée sur la bobine (3, 113, 123) par le biais d'un dispositif de guidage constitué de préférence d'un cylindre de bobinage (1) et,
une fois qu'elle a été coupée, est placée dans un canal de guidage (13 ; 136, 137) autour du mandrin de bobinage,
**caractérisé en ce que**
la bande est acheminée en fonction du côté extérieur souhaité lors de l'enroulement par la gauche ou par la droite du mandrin de bobinage et le mandrin de bobinage ou le noyau de bobinage est entraîné avec un sens de rotation correspondant, à chaque fois mutuellement opposé.

2. Dispositif pour mettre en oeuvre le procédé selon la revendication 1, avec
un dispositif de guidage (1) guidant la bande (4) à la bobine (3), avec
un couteau (45) coupant la bande (4) et avec des moyens pour dévier le début de la bande du dispositif de guidage sur le mandrin de bobinage entraîné (2) et avec
un canal de guidage (13) pour placer la bande (4) autour du mandrin de bobinage (2),
**caractérisé en ce que**
le dispositif de guidage pour le bobinage de la bande avec des côtés alternant sur le mandrin de bobinage (2) et le mandrin de bobinage ou le noyau de bobinage peuvent être entraînés avec des sens d'avance mutuellement opposés.

3. Dispositif selon la revendication 2, **caractérisé en ce que** le dispositif de guidage se compose d'un cylindre aspirant entraîné (1) avec un couteau (26, 45) pouvant sortir d'une fente (25) de l'enveloppe s'étendant axialement et, de coques d'enveloppe (29) disposées de manière pivotante de part et d'autre de la fente (25), lesquelles introduisent le début de la bande soulevé du cylindre d'enveloppement en fonction du sens d'avance de la bande (4) vers la gauche ou vers la droite dans le canal de guidage (13).

4. Dispositif selon la revendication 2 ou 3, **caractérisé en ce que** le mandrin de bobinage (2) est entouré concentriquement par un boîtier cylindrique (10) en formant le canal de guidage (13) constitué d'un espace annulaire, le boîtier étant pourvu d'une fente d'entrée axiale (14) vers le début de la bande.

5. Dispositif selon l'une quelconque des revendications 2 à 4, **caractérisé en ce que** le boîtier cylindrique (10) se compose de deux coques de boîtier montées à pivotement (11, 12), lesquelles libèrent le mandrin de bobinage (2) dans la position ouverte par pivotement.

6. Dispositif pour dévier l'extrémité avant d'une bande de matériau selon l'une quelconque des revendications 2 à 5, **caractérisé en ce que** les coques d'enveloppe pivotantes se composent d'une grille en forme de peigne ou de plaques en forme de doigts (29), qui, ou dont les doigts sortant librement vers la fente (25) dans la direction périphérique traversent les doigts disposés de manière décalée correspondante dans l'état ouvert par pivotement, lesquels doigts forment des deux côtés les régions d'arête de la fente d'entrée (14) du boîtier (10).

7. Dispositif selon l'une quelconque des revendications 2 à 6, **caractérisé en ce que** pour le décalage de la fente d'entrée (14), le boîtier (10) est monté à pivotement autour de l'axe médian (62) du mandrin de bobinage (2).

8. Dispositif selon l'une quelconque des revendications 2 à 7, **caractérisé en ce que** l'on prévoit un entraînement de pivotement (66 à 69) pour les coques du boîtier (11, 12).

9. Dispositif selon la revendication 8, **caractérisé en ce que** l'entraînement de pivotement se compose de bras oscillants (66, 67) articulés par l'une de leurs extrémités aux coques de boîtier (11, 12), et dont les autres extrémités connectées de manière articulée l'une à l'autre sont articulées à un cylindre pneumatique (69).

10. Dispositif selon l'une quelconque des revendications 2 à 7, **caractérisé en ce que** chacune des coques de boîtier (11, 12) est pourvue de buses d'air d'aspiration (70, 71).

11. Dispositif selon l'une quelconque des revendications 2 à 9, **caractérisé en ce que** chacune des coques de boîtier est pourvue de buses d'air de soufflage (72, 73).

12. Dispositif selon l'une quelconque des revendications 2 à 11, **caractérisé en ce que** les coques d'enveloppe (29) sont pourvues d'entraînements de pivotement constitués de cylindres pneumatiques (33).

13. Dispositif pour couper une bande en mouvement par coupe transversale selon l'une quelconque des revendications 2 à 12, **caractérisé en ce que** le couteau (26) se compose de couteaux individuels (45, 46) fixés à égales distances sur une barre à couteaux (44) et **en ce que** la barre à couteaux (44) est guidée dans des guides (48) du cylindre aspirant et de coupe (1) de telle sorte qu'il sorte les couteaux (45) vers radialement, les déplace dans la direction axiale et les rentre à nouveau radialement.

14. Dispositif selon la revendication 13, **caractérisé en ce que** la barre à couteaux (44) est pourvue dans la région de ses extrémités de rouleaux (47) qui roulent dans des guides trapézoïdaux (48).

15. Dispositif selon la revendication 13, **caractérisé en ce que** les déplacements radiaux et axiaux des couteaux (45) se superposent.

16. Dispositif selon la revendication 15, **caractérisé en ce que** la barre à couteaux (44) est guidée dans des guides courbes, par exemple des guides en forme d'arc de cercle (48a), du cylindre aspirant et de coupe (1).

17. Dispositif pour couper une bande en mouvement par coupe transversale selon l'une quelconque des revendications 2 à 12, **caractérisé en ce que** le couteau se compose de couteaux individuels (45, 46) fixés à égales distances sur une barre à couteaux (44) et **en ce que** la barre à couteaux (44) est montée sur des bras oscillants parallèles (80) pourvus d'un entraînement de pivotement (82), lesquels font pivoter les couteaux (45) sur une trajectoire en arc de cercle.

18. Procédé de bobinage d'une bande de matériau (B) en mouvement continu sur une série de mandrins de bobinage (11) au moyen d'un dispositif de bobinage (101), selon la revendication 1 avec un cylindre de bobinage (112), au moins un cylindre de déflexion (114) et au moins un dispositif de coupe (116),
l'extrémité avant de la bande de matériau en mouvement, formée par l'actionnement du dispositif de coupe, étant enroulée par un courant d'air d'aspiration sur le mandrin de bobinage (111),
**caractérisé en ce que** pour le fonctionnement du dispositif de bobinage (101) en tant qu'enrouleur bidirectionnel pour l'enroulement de chaque mandrin de bobinage (111), on utilise une cloche (119, 129) entourant ce mandrin de bobinage, laquelle est formée par deux coques oblongues (131, 132) qui sont connectées de manière mobile l'une à l'autre pour fermer et ouvrir la cloche (119, 129),
chacune des coques (131, 132) présentant à proximité de son extrémité mobile (E1, E2) une fente d'aspiration (319, 329) s'étendant au moins approximativement sur toute la longueur du mandrin de bobinage, et à chaque fois seulement l'une des deux fentes d'aspiration, de préférence la fente d'aspiration (319) se trouvant en aval dans le sens de rotation (R) du cylindre de bobinage (112, 134) étant actionnée pour l'enroulement, et
**en ce que** l'au moins un dispositif de coupe (116 ; 136) est disposé à l'intérieur du cylindre de bobinage (112 ; 134).

19. Procédé selon la revendication 18, **caractérisé en ce que** le dispositif de coupe (116) disposé à l'intérieur du cylindre de bobinage (112) présente plusieurs éléments de coupe pointus (141) avec des arêtes de coupe latérales (411, 412), qui sont réalisées de manière déplaçable pour effectuer l'opération de coupe à travers l'enveloppe (149) du cylindre de bobinage vers l'extérieur dans la direction radiale (MR) et aussi au moins approximativement parallèlement à l'axe du cylindre de bobinage dans la direction axiale (MA), la longueur du déplacement de chaque élément de coupe (141) dans la direction axiale (MA) dans la direction parallèle à l'axe étant choisie de telle sorte que la bande de matériau (B) soit coupée sensiblement transversalement.

20. Procédé selon la revendication 18 ou 19,
**caractérisé en ce que en ce que** la bande de matériau (B) est maintenue en contact avec le cylindre de bobinage par une dépression appliquée à l'intérieur du cylindre de bobinage (112).

21. Procédé selon l'une quelconque des revendications 18 à 20, **caractérisé en ce que** la bande de matériau (B) est de préférence une feuille de plastique et est enroulée avec une vitesse d'avance d'environ 30 à 400 m/min sur les mandrins de bobinage (11).

22. Procédé selon la revendication 21, **caractérisé en ce que** la vitesse du courant d'air au niveau de la fente d'aspiration (319, 329) lors de son actionnement est au moins deux fois et de préférence trois fois supérieure à la vitesse d'avance de la bande de matériau, et le courant d'air d'aspiration est guidé sur au moins approximativement 270° de la périphérie du mandrin de bobinage.

23. Procédé selon l'une quelconque des revendications 18 à 22, **caractérisé en ce que** la bande de matériau (B) s'applique lors de l'actionnement du dispositif de coupe (116 ; 140) au moins approximativement sur la moitié de la périphérie du cylindre de bobinage contre ce dernier.
